# EUROPÄISCHE PATENTSCHRIFT

(11) **EP 0 698 771 B1**
(45) Veröffentlichungstag und Bekanntmachung des Hinweises auf die Patenterteilung: **24.06.1998**
(21) Anmeldenummer: 95104853.7
(22) Anmeldetag: 31.03.1995
(51) Int. Cl.: F25D 25/02, F28F 1/22

(54) **Gefrierschrank**
Freezer
Congélateur

(30) Priorität: 22.08.1994 DE 9413511 U
(43) Veröffentlichungstag der Anmeldung: 28.02.1996
(73) Patentinhaber: LIEBHERR-HAUSGERÄTE GmbH, 88411 Ochsenhausen (DE)
(72) Erfinder: Ballhaus, Heribert, Dr., D-88416 Ochsenhausen (DE); Blassmann, Franz, D-88416 Ochsenhausen (DE); Böhm, Hubertus, D-88416 Erlenmoos (DE); Friedmann, Volker, D-88400 Biberach (DE); King, Wilfried, D-88416 Ochsenhausen (DE); Pretzel, Hubert, D-88480 Achstetten (DE); Reisch, Roland, D-88416 Steinhausen-Englisweiler (DE); Wiest, Matthias, D-88416 Ochsenhausen (DE)
(74) Vertreter: Gossel, Hans K., Dipl.-Ing.

(56) Entgegenhaltungen:
- EP-A- 0 447 763
- DE-A- 3 305 764
- FR-A- 2 094 055
- FR-A- 2 538 513
- FR-A- 2 631 688
- US-A- 2 773 362

## Beschreibung

Die Erfindung betrifft einen Gefrierschrank mit einem aus einem Korpusteil, dessen Innenraum durch eine Tür verschließbar ist, bestehenden Gehäuse, und mit in dem Innenraum übereinander angeordneten Fächern und/oder Schubfächern, denen jeweils zu den Fächern parallel angeordnete Plattenverdampfer zugeordnet sind, wobei mindestens einige der Plattenverdampfer aus im wesentlichen rechteckigen Metallplatten, vorzugsweise aus Aluminium, bestehen, auf denen die das Kältemittel führenden, vorzugsweise aus Aluminium bestehenden Rohrschlangen, vorzugsweise durch aus den Metallplatten herausgebogene Zungen gehaltert sind; (vgl. FR-A-2 538 513 und FR-A-2 094 055).

Bei Gefrierschränken besteht das Bedürfnis, diese kostengünstig herstellen und wirtschaftlich betreiben zu können.

Aufgabe der Erfindung ist es daher, einen Gefrierschrank der eingangs angegebenen Art zu schaffen, der sich bei gutem Wirkungsgrad in kostengünstiger Weise herstellen läßt.

Erfindungsgemäß wird diese Aufgabe bei einem Gefrierschrank der gattungsgemäßen Art unter anderem dadurch gelöst, daß in die Metallplatten rinnenartige Vertiefungen eingeprägt sind, in denen die Rohrschlangen liegen. Die erfindungsgemäßen Plattenverdampfer lassen sich in wirtschaftlicher Weise herstellen, weil sich die die Verdampferrohre aufnehmenden Vertiefungen durch einen einfachen Prägevorgang herstellen lassen. Damit sind die erfindungsgemäßen Plattenverdampfer sehr viel billiger als miteinander verpreßte und verbundene Metall- bzw. Aluminiumplatten, in die bei spiegelbildlicher Ausbildung die das Kältemittel führenden Kanäle nach einem vorgegebenen Muster eingeprägt sind. Trotz ihrer kostengünstigen Herstellungsweise zeichnen sich die erfindungsgemäßen Plattenverdampfer durch eine gute Kälteleistung aus, weil die das Kältemittel führenden Rohrschlangen großflächig an den Wandungen der rinnenartigen Vertiefungen anliegen, so daß zwischen den Rohrschlangen und den Metallplatten ein guter Wärmeübergang gewährleistet ist.

Zweckmäßigerweise ist das Profil der rinnenartigen Vertiefungen derart dem Durchmesser der Rohre angepaßt, daß diese etwa mit der Hälfte ihres Mantels im wesentlichen an den Wandungen der Vertiefungen anliegen.

Erfindungsgemäß ist vorgesehen, daß die rinnenartigen Vertiefungen zwischen aus der Platte herausgedrückten sockelartigen Erhebungen mit flachen Oberflächen ausgebildet sind. Bei dieser Ausgestaltung sind die rinnenartigen Vertiefungen zwischen den sockelartigen Erhebungen ausgebildet, wobei die Bögen der Rohrschlangen in ungeprägten Bereichen der Platte vor den Schmalseiten der sockelartigen Erhebungen liegen. Die Erhebungen können eine längliche rechteckige Form mit abegrundeten Ecken besitzen. Die Länge der Erhebungen ist zweckmäßigerweise kleiner als die Breite der Platten, so daß sich zwischen den Erhebungen und den Rändern der Platten ungeprägte Teile befinden, in denen die Bögen der Rohrschlangen liegen. Je nach dem Kältebedarf können die geraden Abschnitte der Rohrschlangen zwischen den Bögen länger oder kürzer ausgebildet sein, so daß die Bögen einen geringeren oder größeren Abstand zu den Schmalseiten der Erhebungen aufweisen.

Zur Aussteifung der Platten werden die Plattenränder zweckmäßigerweise abgewinkelt.

Eine zusätzliche Randversteifung kann dadurch erreicht werden, daß die Ränder der Platten vor ihrer Abwinkelung auf sich gefaltet sind, so daß sich nach dem Falten doppellagige Abwinkelungen ergeben.

Zweckmäßigerweise ist mindestens ein Rand jeder Platte zweimal nach innen hin abgewinkelt, so daß der äußere Schenkel der Abwinkelung etwa parallel zu der Platte verläuft. Die Bögen der Rohrschlange können von dem äußeren Schenkel der Abwinkelung übergriffen werden, so daß diese nicht nur der Aussteifung der Platte sondern auch zusätzlich der Halterung der Rohrschlange dient.

Mindestens die einen Abwinkelungen der Platte können auch dadurch gebildet sein, daß eine erste Abwinkelung etwa rechtwinkelig und zwei weitere Abwinkelungen gegensinnig nach außen ausgeführt sind, so daß sich ein U-förmiges Randprofil mit quer zur Plattenebene stehenden Schenkeln ergibt.

Neben einer guten wärmeleitenden Verbindung zwischen den Rohrschlangen und der Platte ist es ein weiteres Bedürfnis, eine gute und feste Halterung der Rohrschlangen auf den Platten zu schaffen. Nach einer bevorzugten Ausführungsform der Erfindung ist daher vorgesehen, daß zur Halterung der Rohrschlangen jeweils zwei Zungen aus der Platte herausgeschnitten sind, von denen die erste das Rohr übergreift und die andere das freie Ende der ersten Zunge überdeckt. Das Ende der ersten Zunge wird also unter die leicht angehobene zweite Zunge unter die Plattenebene geschoben und anschließend werden die Zungen derart miteinander verpreßt, daß die zweite Zunge im wesentlichen wieder in der Ebene der Platte liegt und eine gute und feste Halterung für die laschenartig das Rohr übergreifende erste Zunge schafft.

Ein besonderes Problem bei Gefrierschränken besteht darin, daß in dem oberen Bereich ein besonders großer Wärmeinfall erfolgt, weil im oberen Bereich Wärme nicht nur durch die Seitenwände, sondern insbesondere auch durch die großflächige Deckwand eindringen kann. Aus diesem Grunde war es bisher üblich, unter der oberen Deckwandung des Gefrierschranks einen aus miteinander verpreßten und verbundenen Aluminiumplatten bestehenden Plattenverdampfer mit besonders dichter Anordnung der Kältemittelkanäle anzuordnen, der aufgrund seiner erhöhten Kälteleistung im oberen Schrankbereich die Mindesttemperatur von - 18° C aufrecht erhält. Ein derartiger aus miteinander verpreßten Aluminiumplatten bestehender Plattenverdampfer ist jedoch mehrfach so teuer wie aus Aluminiumplatten bestehende Plattenverdampfer, auf denen die das Kältemittel führenden Rohrschlangen befestigt sind. Würde nun der Gefrierschrank nur mit aus Metallplatten mit auf diesen befestigten Rohrschlangen bestehenden Plattenverdampfern ausgestattet, müßte im mittleren Schrankbereich eine weit unter - 18° C liegende Temperatur erzeugt werden, damit sich aufgrund des durch den erhöhten Wärmeeinfall durch die Deckwandung ergebenden Temperaturprofils die erforderliche Mindesttemperatur von - 18° C unter dieser Deckwandung erreicht werden kann.

Das Problem, bei Verzicht auf einen teuren aus zwei miteinander verpreßten Platten bestehenden Plattenverdampfer durch einen Plattenverdampfer der erfindungsgemäßen Art auch unmittelbar unterhalb der oberen Deckwandung die Mindesttemperatur von - 18° C zu erreichen, ohne die Temperaturen im mittleren Schrankbereich auf ein sehr viel tieferes Niveau absenken zu müssen, wird nach einer erfinderischen Lösung, für die für sich allein Schutz beansprucht wird, dadurch gelöst, daß die Platte im Bereich zwischen zwei parallel zueinander verlaufenden Rohrabschnitten mit quer zu den Rohrabschnitten und parallel zueinander verlaufenden Schnitten versehen ist und daß die durch die Schnitte voneinander getrennten streifenförmigen Stege aus der Ebene der Platte herausgebogen sind. Versuche haben gezeigt, daß durch diese einfache Abwandlung des erfindungsgemäßen Plattenverdampfers auch im oberen Bereich des Gefrierschranks die Mindesttemperatur von - 18° C erreicht wird, ohne daß die Temperatur im mittleren Schrankbereich wesentlich über diese Mindesttemperatur abgesenkt werden müßte. Die günstige Temperaturverteilung in dem Gefrierschrank wird durch die erfindungsgemäße Abwandlung des Plattenverdampfers vermutlich dadurch erreicht, daß die Konvektionsströmung im Gefrierschrank wesentlich verbessert wird. Versuche haben gezeigt, daß sich durch Verwendung des erfindungsgemäßen Plattenverdampfers mit der rostartigen Durchbrechung von Bereichen zwischen den Rohrabschnitten eine Wirkungsgradverbesserung von etwa 10 % erzielen läßt.

Zweckmäßigerweise sind die Stege um einen Winkel von etwa 45° aus der Ebene der Platte herausgebogen.

Um das verbesserte und Kälteleistung einsparende gleichmäßigere Temperaturprofil über den Gefrierschrank zu erreichen, reicht es aus, daß nur der oberste Plattenverdampfer eine Platte mit aus ihrer Ebene herausgebogenen lamellenartigen Stegen besitzt.

Um in der angegebenen Weise jedem Fach oder jedem Schubfach einen Plattenverdampfer zuzuordnen oder jedes Fach beidseits von Plattenverdampfern einzufassen, werden diese in der Weise vorgefertigt, daß sie durch die Kühlmittelrohre miteinander verbunden werden, so daß sie vor ihrer Montage bereits den relativen Abstand zueinander aufweisen, den sie auch im eingebauten Zustand im Gefrierschrank besitzen. Bei dieser Art der Vorfertigung sind die Plattenverdampfer jedoch sehr voluminös, so daß sich Probleme und zusätzliche Kosten bei deren innerbetrieblichen Transport ergeben. Denn es können immer nur zwei vorgefertigte Plattenverdampfereinheiten ineinander geschoben werden, wobei diese dann ein Volumen einnehmen, daß nur wenig kleiner als das der konfektionierten Gefrierschränke ist.

Das Problem, die vorgefertigten Plattenverdampfereinheiten für einen rationellen innerbetrieblichen Transport derart zusammenzulegen, daß sie nur ein geringes Transportvolumen einnehmen, wird nach einer erfinderischen Weiterbildung dadurch gelöst, daß die Rohrschlangen sämtlicher Plattenverdampfer durch im wesentlichen gerade Rohrabschnitte miteinander verbunden sind, die im wesentlichen parallel zueinander jeweils von dem Endbereich einer Plattenseite zu dem gegenüberliegenden Endbereich der gleichen Seite der darunterliegenden Platte verlaufen. Bei dieser erfindungsgemäßen Ausgestaltung der Plattenverdampfereinheiten für jedes Gefriergerät bilden die Plattenverdampfer mit den diese von Plattenverdampfer zu Plattenverdampfer verbindenen Rohrabschnitten eine Zick-Zack-Linie, so daß sich die Plattenverdampfereinheiten zum Zwecke ihres Transports flach zusammenlegen lassen, so daß sämtliche Plattenverdampfer einer Plattenverdampfereinheit aufeinanderliegen. Zum Zwecke des Einbaus brauchen die Plattenverdampfer nur auf den erforderlichen Einbauabstand auseinandergezogen zu werden, wobei die die Plattenverdampfer verbindenden Rohrabschnitte in ihren Verbindungsbereichen nur geringfügig um ein unschädliches Maß tordiert werden.

Bei Kühl- und Gefrierschränken besteht ein besonderes Problem darin, daß aus Kupfer oder einer Kupferlegierung bestehende Kapillarrohr mit der Einspritzseite der das Kühlmittel führenden Rohrleitung und das ebenfalls aus Kupfer oder einer Kupferlegierung bestehende Saugrohr mit dem Ende der Kühlmittelleitung zu verbinden. Dieses Problem wird üblicherweise dadurch gelöst, daß aus zwei miteinander verpreßten und verbundenen Platten bestehende Plattenverdampfer verwendet werden, die bereits mit den Kapillarrohr- und Saugrohranschlüssen versehen sind. Dieser Plattenverdampfer ist üblicherweise mit zwei Anschlüssen zum Anschluß des Anfangs und des Endes der Rohrabschnitte versehen, die mit den den weiteren Plattenverdampfern zugeordneten Rohrschlangen verbunden sind. Diese bekannte Verwendung eines aus zwei Platten gepreßten Plattenverdampfers macht nicht nur den Einbau eines teuren Plattenverdampfers erforderlich, sondern darüber hinaus ist es auch notwendig, den Anfang und das Ende des die Rohrschlangen bildenden Rohres mit dem gepreßten Plattenverdampfer zu verbinden. Derartige Verbindungen sind kompliziert und aufwendig, da es sich bei diesen um Schweißverbindungen handelt, die nicht nur schwierig herzustellen, sondern auch häufig undicht sind.

Das Problem, das Kapillarrohr in einfacher und sicherer Weise mit der Einspritzseite des Verdampferrohres zu verbinden, wird nach einer erfinderischen Weiterbildung, für die selbständiger Schutz beansprucht wird, dadurch gelöst, daß das Kapillarrohr mit dem Verdampferrohr durch eine Preßverbindung verbunden ist, bei der das Kapillarrohr mittig in das Verdampferrohr eingeschoben und beidseits des Kapillarrohrs derart flachgedrückt wird, daß es dieses mit dessen Profil entsprechenden rinnenförmigen Halbschalen einfaßt. Die Verbindung kann so lang ausgeführt werden, daß eine bereits sehr dichte Verbindung erreicht wird.

In gleicher Weise läßt sich auch das Saugrohr mit dem Verdampferrohr durch eine Preßverbindung verbinden. Durch diese erfindungsgemäße Art der Verbindung lassen sich nicht miteinander verschweißbare Aluminium- und Kupferrohre verbinden.

Am saugseitigen Ende der Verdampferrohre werden üblicherweise Sammelflaschen angeordnet, in der sich nicht verdampftes Kältemittel in der Weise sammelt, daß der Kompressor nur verdampftes Kältemittel und nicht auch Flüssigkeit ansaugt. In weiterer Ausgestaltung der Erfindung ist vorgesehen, daß in dem saugseitigen Endbereich des Verdampferrohres eine Sammlerflasche angeordnet ist, die aus einem Rohr größeren Durchmessers besteht, dessen Enden durch eine Preßverbindung mit den angrenzenden Verdampferrohrabschnitten verbunden sind.

Die beschriebene Preßverbindung kann nun normalerweise nicht in der erforderlichen Weise völlig gasdicht sein. Aus diesem Grunde wird zur Abdichtung ein Kleber in den die Rohre verpressenden Bereich eingegeben. Da dieser Kleber nicht der Verbindung der Rohre, sondern nur der Abdichtung dient, braucht zur Weiterverarbeitung der Rohre nicht abgewartet zu werden, daß der Kleber völlig ausgehärtet ist.

In Gefrierschränken dienen die Plattenverdampfer zusätzlich auch der Abstützung der Schubfächer. Zu diesem Zwecke sind die Plattenverdampfer seitlich auf rippenartigen Vorsprüngen der Seitenwände abgestützt. Um zu verhindern, daß die Verdampferplatten aus dem Gefrierschrank herausgezogen werden, sind an den Vorderkanten diese arretierende Halteeinrichtungen vorgesehen, die zusätzlich mit den Innenseiten der Seitenwände verbunden werden müssen, wozu diese meist in die Seitenwände eingeschlagen werden. Nach einer weiteren bevorzugten Ausführungsform der Erfindung ist vorgesehen, daß der Rückwand des Innenraums Klippse zur Halterung der parallel zur Rückwand verlaufenden geraden Rohrabschnitte angeordnet sind. Die erfindungsgemäßen Plattenverdampfer lassen sich in besonders einfacher Weise dadurch in Gefrierschränken arretieren, daß die rückwärtigen die einzelnen Plattenverdampfer verbindenden Rohrabschnitte zur Halterung herangezogen werden.

Ausführungsbeispiele der Erfindung werden nachstehend anhand der Zeichnung näher erläutert. In dieser zeigt
- Fig. 1: eine Vorderansicht von drei durchgehend durch ein Rohr miteinander verbundenen Plattenverdampfern in ihrem Einbauzustand in einen Gefrierschrank unter Weglassung des Gefrierschranks und der die Plattenverdampfer halternden Einrichtungen,
- Fig. 2: eine Seitenansicht der drei Plattenverdampfer nach Fig. 1,
- Fig. 3: eine Draufsicht auf den obersten Plattenverdampfer der Plattenverdampfereinheiten nach den Fig. 1 und 2,
- Fig. 4: eine Draufsicht auf einen der beiden unteren Plattenverdampfer der Plattenverdampfereinheit nach den Fig. 1 und 2,
- Fig. 5: einen Schnitt durch den Plattenverdampfer nach Fig. 3 längs der Linie B-B in Fig. 3,
- Fig. 6: eine Ansicht in Richtung des Pfeils X des Plattenverdampfers nach Fig. 4,
- Fig. 7: die Einzelheit U aus Fig. 6 in vergrößerter Darstellung,
- Fig. 8: die Einzelheit V aus Fig. 6 in vergrößerter Darstellung,
- Fig. 9: die Einzelheit X aus Fig. 5 in vergrößerter Darstellung,
- Fig. 10: einen Schnitt längs der Linie A-A durch den Plattenverdampfer nach Fig. 3 und
- Fig. 11: einen Schnitt längs der Linie C-C durch den Plattenverdampfer nach Fig. 4 mit eingerollter, ein Rohr halternder Zunge.

Aus Fig. 1 ist eine aus drei Plattenverdampfern bestehende Plattenverdampfereinheit 1 in Vorderansicht ersichtlich, und zwar in ihrer in einen Gefrierschrank eingebauten Stellung, wobei der Gefrierschrank und sämtliche die Plattenverdampfer halternden Einrichtungen der besseren Übersichtlichkeit halber weggelassen sind. Die einzelnen Plattenverdampfer 2, 3 bestehen aus Aluminiumplatten mit auf diesen gehalterten Rohrschlangen, wobei sämtliche Rohrschlangen und die zwischen diesen angeordneten Verbindungsrohrstücke aus einem einzigen durchgehenden Rohr bestehen. Der obere Plattenverdampfer 2 wird nachstehend noch anhand der Fig. 3 näher erläutert und die beiden unteren Plattenverdampfer 3 anhand der Fig. 4.

Das Ende des durchgehenden Rohres 4 ist in nicht dargestellter Weise mit dem Saugrohr des Kompressors verbunden. Das Kältemittel wird durch das Kapillarrohr 5 in den Anfang des Rohres eingespritzt.

Der Endabschnitt der Rohrschlange des oberen Plattenverdampfers 2 ist durch den U-förmig gekrümmten Rohrabschnitt 6 mit dem Anfang der Rohrschlange des darunterliegenden Plattenverdampfers 3 verbunden. Entsprechend ist das Ende der Rohrschlange des Plattenverdampfers 3 durch den Rohrabschnitt 6 mit dem Anfang der Rohrschlange des darunterliegenden Plattenverdampfers 3 verbunden. Die geraden Stegteile 7 der Rohrabschnitte 6 verlaufen in der aus Fig. 1 ersichtlichen Weise schräg von einem hinteren Ende des oberen Plattenverdampfers zu dem anderen hinteren Ende des darunterliegenden Plattenverdampfers, so daß sich die Plattenverdampfereinheiten 1 vor ihrem Einbau derart zusammenfalten lassen, daß die einzelnen Plattenverdampfer 2, 3 flach aufeinander liegen. Da die die Plattenverdampfer verbindenden Rohrabschnitte 7 parallel zur Rückwand verlaufen, lassen sich diese durch Klipps an der Rückwand befestigen, so daß durch diese Befestigung die Plattenverdampfer 2, 3 in dem Gefrierschrank fixiert sind und sich nicht unabsichtlich herausziehen lassen.

In dem Endabschnitt des durchgehenden Verdampferrohres ist eine Sammelflasche 8 eingeschaltet, in der sich unverdampftes Kältemittel sammelt, so daß der Kompressor über das Saugrohr nur gasförmiges Kältemittel ansaugt.

Der obere Plattenverdampfer 2 besteht aus einer Aluminiumplatte 10, aus der im Tiefziehverfahren parallel zueinander liegende sockelartige Erhöhungen 11 herausgedrückt sind, und zwar derart, daß jeweils zwischen zwei sockelartigen Erhöhungen 11 halbschalenförmige rinnenartige Vertiefungen 12 gebildet sind, in denen die geraden Rohrabschnitte 13 der Kühlmittel-Rohrschlangen liegen. Die sockelartigen Erhöhungen 11 weisen im wesentlichen die Form länglicher Rechtecke auf, wobei die Ecken 14 der sockelartigen Erhöhungen abgerundet sind. Zur Halterung der geraden Abschnitte 13 der Rohrschlangen in den rinnenartigen Vertiefungen 12 sind aus der Platte 10 bzw. den ebenen Oberflächen der sockelartigen Erhöhungen 11 Haltezungen 16, 17 herausgeschnitten. Die längeren Haltezungen 16 sind in der aus Fig. 10 ersichtlichen Weise flaschenartig über die geraden Rohrabschnitte 13 herumgelegt und unter das freie Ende der Zunge 17 in der aus Fig. 10 ersichtlichen Weise geschoben. In Fig. 10 sind die einzelnen Schritte des Herumlegens der Zunge 16' um den Rohrabschnitt 13 und die angehobenen Zungen 17' in strichpunktierter Weise dargestellt. Das Anheben der Zungen 17 geschieht zu dem Zwecke, die vorderen Enden der flaschenartig gebogenen Zungen 16 unter die Haltezungen 17 zu legen. Sobald die Enden der Zungen 16 unter die Zungen 17 geschoben sind, wird die Flaschenverbindung verpreßt.

Die ebenen Oberflächen der sockelartigen Erhöhungen sind in der aus Fig. 3 ersichtlichen Weise mit quer zu den rinnenförmigen Vertiefungen 12 und parallel zueinander verlaufenden Schnitten 18 versehen, so daß durch diese lamellenartige Stege 19 aus der Platte herausgeschnitten sind. Diese Stege 19 werden anschließend in der aus den Fig. 5 und 9 ersichtlichen Weise um etwa 45° schräg gestellt, so daß sich lamellenartige Rost- oder Gitterteile ergeben, die Durchtrittsspalte für die Luft bilden.

Aus Fig. 4 ist einer der unteren Plattenverdampfer 3 ersichtlich. Dieser besteht ebenfalls aus einer Aluminiumplatte 20, aus der Zungen 21 zur Halterung der geraden Abschnitte der Rohrschlangen herausgeschnitten sind. Zur Halterung der geraden Abschnitte der Rohrschlangen werden die Zungen 21 in der aus Fig. 11 ersichtlichen Weise um die geraden Rohrabschnitte 13 eingerollt. Die vorderen und hinteren Seitenkanten der Plattenverdampfer 2, 3 sind durch Abwinkelungen ausgesteift. Die Art der vorderen Abwinkelung ist aus den Fig. 6 und 7 ersichtlich. Zum Zwecke der Bildung der Abwinkelung wird der abgewinkelte Bereich zunächst auf sich selbst gefaltet, so daß er doppellagig ausgebildet ist. Der abgewinkelte Bereich wird sodann zweimal um die Faltkanten 24 und 25 abgewinkelt, so daß sich ein nach innen hin offenes U ergibt. Der freie im wesentlichen zur Plattenebene parallele Schenkel 26 übergreift die äußeren Bogen 27 der Rohrschlange, so daß diese durch die Abwinkelung festgelegt sind.

Selbstverständlich können die geraden Abschnitte der Rohrschlangen auch verkürzt werden, wenn nur eine geringere Kälteleistung erforderlich ist, so daß die Bögen 27' an einer Seite der Rohrschlange bereits im mittleren Bereich der Platten und jedenfalls im Abstand vor dem hinteren Randbereich enden.

Die hintere Seitenkante des Plattenverdampfers ist durch eine aus den Fig. 6 und 8 ersichtliche Abwinkelung ausgesteift. Hierzu wird der Randbereich zunächst um die Faltkante 30 nach unten und dann durch zwei weitere Faltkanten 31, 32 nach außen abgewinkelt, so daß sich ein U-förmiger Rand ergibt, wobei die Schenkel dieses Randprofils quer zu der Plattenebene stehen.

Auch die schmalen Seitenränder der Plattenverdampfer werden in der aus Fig. 6 ersichtlichen Weise mit einfachen Abkantungen 33 versehen.

Der erfindungsgemäße Gefrierschrank zeichnet sich weiterhin dadurch aus, daß sowohl die Verdampferplatten als auch die das Kältemittel führenden Rohre und Rohrschlangen vorzugsweise aus Aluminium oder Aluminiumlegierungen bestehen, die nicht mit einem Farbanstrich versehen sind, so daß sich mit den erfindungsgemäßen Plattenverdampfern versehene Gefrierschränke günstig durch Materialsortierung entsorgen lassen.

## Patentansprüche

1. Gefrierschrank
mit einem aus einem Korpusteil, dessen Innenraum durch eine Tür verschließbar ist, bestehenden Gehäuse und
mit in dem Innenraum übereinander angeordneten Fächern und/ oder Schubfächern, denen jeweils zu den Fächern parallel angeordnete Plattenverdampfer zugeordnet sind,
wobei die Plattenverdampfer aus im wesentlichen rechteckigen Metallplatten (10), vorzugsweise aus Aluminium, bestehen, auf denen die das Kältemittel führenden, vorzugsweise aus Aluminium bestehenden Rohrschlangen (13) vorzugsweise durch aus den Metallplatten herausgebogene Zungen (16,17) gehaltert sind,
dadurch gekennzeichnet, daß zwischen aus der Platte (10) herausgedrückten, sochelartigen Erhöhungen (11) mit flachen Oberflächen rinnenartige Vertiefungen (12) ausgebildet sind, in denen die geraden Abschnitte (13) der Rohrschlangen liegen.

2. Gefrierschrank nach Anspruch 1, dadurch gekennzeichnet, daß das Profil der rinnenartigen Vertiefungen derart dem Durchmesser der Rohre angepaßt ist, daß diese etwa mit der Hälfte ihres Mantels im wesentlichen an den schalenförmigen Wandungen der Vertiefungen anliegen.

3. Gefrierschrank nach einem der Ansprüche 1 bis 2, dadurch gekennzeichnet, daß die Erhebungen eine längliche, rechteckige Form mit abgerundeten Ecken besitzen.

4. Gefrierschrank nach einem der Ansprüche 1 bis 3, dadurch gekennzeichnet, daß die Länge der Erhebungen kleiner ist als die Breite der Platten, so daß sich zwischen den Erhebungen und den Rändern der Platten ungeprägte bzw. ungezogene Teile befinden, in denen die Bögen der Rohrschlangen liegen.

5. Gefrierschrank nach einem der Ansprüche 1 bis 4, dadurch gekennzeichnet, daß die Ränder der Platten abgewinkelt sind.

6. Gefrierschrank nach Anspruch 5, dadurch gekennzeichnet, daß die Ränder vor ihrer Abwinkelung auf sich gefaltet sind.

7. Gefrierschrank nach Anspruch 5 oder 6, dadurch gekennzeichnet, daß mindestens ein Rand jeder Platte zweimal nach innen hin abgewinkelt ist, so daß der äußere Schenkel der Abwinkelung etwa parallel zu der Platte verläuft.

8. Gefrierschrank nach Anspruch 7, dadurch gekennzeichnet, daß die Bögen der Rohrschlangen von dem äußeren Schenkel der Abwinkelung übergriffen werden.

9. Gefrierschrank nach einem der Ansprüche 5 bis 8, dadurch gekennzeichnet, daß eine erste Abwinkelung etwa rechtwinkelig zu der Platte und zwei weitere Abwinklungen gegensinnig nach außen ausgeführt sind, so daß sich ein U-förmiges Randprofil mit quer zur Plattenebene stehenden Schenkeln ergibt.

10. Gefrierschrank nach einem der Ansprüche 1 bis 9, dadurch gekennzeichnet, daß zur Halterung der Rohrschlangen jeweils zwei Zungen aus der Platte ausgeschnitten sind, von denen die erste das Rohr übergreift und die andere das Ende der ersten Zunge überdeckt.

11. Gefrierschrank, insbesondere nach einem der Ansprüche 1 bis 12, dadurch gekennzeichnet, daß die Platte im Bereich zwischen zwei parallel zueinander verlaufenden Rohrabschnitten mit quer zu den Rohrabschnitten und parallel zueinander verlaufenden Schnitten versehen ist und daß die durch die Schnitte voneinander getrennten streifenförmigen Stege aus der Ebene der Platte herausgebogen sind.

12. Gefrierschrank nach Anspruch 11, dadurch gekennzeichnet, daß die Stege um einen Winkel von etwa 45° aus der Ebene der Platte herausgebogen sind.

13. Gefrierschrank nach Anspruch 11 oder 12, dadurch gekennzeichnet, daß nur der oberste Plattenverdampfer eine Platte mit aus ihrer Ebene herausgebogenen lamellenartigen Stegen besitzt.

14. Gefrierschrank nach einem der Ansprüche 1 bis 15, dadurch gekennzeichnet, daß die Rohrschlangen sämtlicher Plattenverdampfer durch im wesentlichen gerade Rohrabschnitte miteinander verbunden sind, die parallel zueinander jeweils von dem Endbereich einer Plattenseite zu dem gegenüberliegenden Endbereich der gleichen Seite der darunterliegenden Platte verlaufen.

15. Gefrierschrank nach einem der Ansprüche 1 bis 14, dadurch gekennzeichnet, daß die Rohrschlangen sämtlicher Plattenverdampfer durch ein einziges durchgehendes Rohr gebildet sind und daß in ein Ende des durchgehenden Rohres das Kapillarrohr und in das andere Ende das Saugrohr mündet.

16. Gefrierschrank, insbesondere nach einem der Ansprüche 1 bis 15, dadurch gekennzeichnet, daß das Kapillarrohr mit dem Verdampferrohr durch eine Preßverbindung verbunden ist, bei der das Kapillarrohr mittig in das Verdampferrohr eingeschoben und beidseits des Kapillarrohrs derart flachgedrückt ist, daß es dieses mit dessen Profil entsprechenden rinnenförmigen Halbschalen einfaßt.

17. Gefrierschrank, insbesondere nach einem der Ansprüche 1 bis 16, dadurch gekennzeichnet, daß das Saugrohr mit dem Verdampferrohr durch eine Preßverbindung nach Anspruch 17 verbunden ist.

18. Gefrierschrank, insbesondere nach einem der Ansprüche 1 bis 17, dadurch gekennzeichnet, daß in dem saugseitigen Endbereich des Verdampferrohrs eine Sammlerflasche angeordnet ist, die aus einem Rohr mit größerem Durchmesser besteht, dessen Ende durch eine Preßverbindung nach Anspruch 17 mit den angrenzenden Abschnitten des Verdampferrohrs verbunden sind.

19. Gefrierschrank nach einem der Ansprüche 16 bis 18, dadurch gekennzeichnet, daß zur Abdichtung der Preßverbindung ein Kleber in den die Rohre verpressenden Bereich eingegeben ist.

20. Gefrierschrank nach einem der Ansprüche 1 bis 19, dadurch gekennzeichnet, daß in der Rückwand des Innenraums Klippse zur Halterung der parallel zur Rückwand verlaufenden geraden Rohrabschnitte angeordnet sind.

## Claims

1. Freezer having a housing comprising a body part whose interior can be closed by a door, and having compartments and/or drawers which are arranged one above the other in the interior and each of which is assigned plate evaporators arranged parallel to the compartments, the plate evaporators comprising essentially rectangular metal plates (10), preferably made of aluminium, on which the pipe loops (13) which carry the refrigerant, and preferably consist of aluminium, are preferably held by tongues (16, 17) bent out of the metal plates, characterized in that channel-like depressions (12), in which the straight sections (13) of the pipe loops are located, are formed between plinth-like elevations (11) with flat surfaces, which are pressed out of the plate (10).

2. Freezer according to Claim 1, characterized in that the profile of the channel-like depressions is matched to the diameter of the pipes in such a way that the latter rest with about half their outer surface essentially on the shell-like walls of the depressions.

3. Freezer according to either of Claims 1 and 2, characterized in that the elevations have an elongated, rectangular form with rounded corners.

4. Freezer according to one of Claims 1 to 3, characterized in that the length of the elevations is less than the width of the plates, so that there are sections that have not been stamped or drawn, and in which the curved sections of the pipe loops are located, between the elevations and the edges of the plates.

5. Freezer according to one of Claims 1 to 4, characterized in that the edges of the plates are bent.

6. Freezer according to Claim 5, characterized in that the edges are folded over on themselves before being bent.

7. Freezer according to Claim 5 or 6, characterized in that at least one edge of each plate is bent inwards twice, so that the outer limb of the bend runs approximately parallel to the plate.

8. Freezer according to Claim 7, characterized in that the outer limb of the bend engages over the curved sections of the pipe loops.

9. Freezer according to one of Claims 5 to 8, characterized in that a first bend is made approximately at right angles to the plate and two further bends are made outwards in opposite directions, so that the result is a U-shaped edge profile having limbs located transversely with respect to the plane of the plate.

10. Freezer according to one of Claims 1 to 9, characterized in that, in order to hold the pipe loops, in each case two tongues are cut out of the plate, the first of these engaging over the pipe and the other covering over the end of the first tongue.

11. Freezer, in particular according to one of Claims 1 to 10, characterized in that, in the region between two pipe sections that run parallel to each other, the plate is provided with cuts that run transversely with respect to the pipe sections and parallel to one another, and in that the strip-like webs that are separated from one another by the cuts are bent out of the plane of the plate.

12. Freezer according to Claim 11, characterized in that the webs are bent out of the plane of the plate by an angle of about 45°.

13. Freezer according to Claim 11 or 12, characterized in that only the uppermost plate evaporator has a plate with louvre-like webs bent out of its plane.

14. Freezer according to one of Claims 1 to 13, characterized in that the pipe loops of all the plate evaporators are connected to one another by essentially straight pipe sections, which run parallel to one another in each case from the end region of one plate side to the opposite end region of the same side of the plate located below.

15. Freezer according to one of Claims 1 to 14, characterized in that the pipe loops of all the plate evaporators are formed by a single continuous pipe, and in that the capillary pipe opens into one end of the continuous pipe, and the suction pipe opens into the other end thereof.

16. Freezer, in particular according to one of Claims 1 to 15, characterized in that the capillary pipe is connected to the evaporator pipe by a pressed joint, in which the capillary pipe is pushed centrally into the evaporator pipe and the latter is pressed flat on both sides of the capillary pipe in such a way that it grips the latter by way of channel-like half-shells which correspond to the profile of said capillary pipe.

17. Freezer, in particular according to one of Claims 1 to 16, characterized in that the suction pipe is connected to the evaporator pipe by a pressed joint according to Claim 16.

18. Freezer, in particular according to one of Claims 1 to 17, characterized in that arranged in the suction-side end region of the evaporator pipe is a collector bottle, which comprises a pipe of relatively large diameter whose ends are connected to the adjoining sections of the evaporator pipe by a pressed joint according to Claim 16.

19. Freezer according to one of Claims 16 to 18, characterized in that, in order to seal the pressed joint, an adhesive is introduced into the region pressing the pipes.

20. Freezer according to one of Claims 1 to 19, characterized in that clips are arranged in the rear wall of the interior in order to hold the straight pipe sections running parallel to the rear wall.

## Revendications

1. Congélateur avec une caisse constituée d'une partie formant corps dont le compartiment intérieur peut être fermé par une porte et
avec des compartiments et/ou tiroirs disposés les uns au-dessus des autres dans le compartiment intérieur auxquels sont associés respectivement des évaporateurs à plaques disposés parallèlement aux compartiments, les évaporateurs à plaques étant constitués essentiellement de plaques métalliques rectangulaires (10), de préférence en aluminium sur lesquelles sont logés des serpentins (13) guidant le fluide friogorigène, réalisés de préférence en aluminium, de préférence par des languettes (16, 17) recourbées à partir des plaques métalliques, caractérisé en ce que sont formés entre des surélévations en forme de socle (11), poussées hors de la plaque (10), des creux (12) en forme de rigole à surfaces plates dans lesquels se situent les tronçons rectilignes (13) des serpentins.

2. Congélateur selon la revendication 1, caractérisé en ce que le profil des creux en forme de rigole est adapté de telle sorte au diamètre des tuyaux que ceux-ci s'appliquent approximativement avec la moitié de leur enveloppe sensiblement aux parois en forme de coque des creux.

3. Congélateur selon l'une des revendications 1 à 2, caractérisé en ce que les surélévations ont une forme rectangulaire oblongue avec des coins arrondis.

4. Congélateur selon l'une des revendications 1 à 3, caractérisé en ce que la longueur des surélévations est plus petite que la largeur des plaques de façon qu'il se trouvent entre les surélévations et les bords des plaques des parties non matricées respectivement non embouties dans lesquelles se situent les arcs des serpentins.

5. Congélateur selon l'une des revendications 1 à 4, caractérisé en ce que les bords des plaques sont coudés.

6. Congélateur selon la revendication 5, caractérisé en ce que les bords, avant leur coudage, sont pliés sur eux-mêmes.

7. Congélateur selon la revendication 5 ou 6, caractérisé en ce qu'au moins un bord de chaque plaque est coudé deux fois vers l'intérieur de telle sorte que la branche extérieure du coudage s'étend à peu près parallèlement à la plaque.

8. Congélateur selon la revendication 7, caractérisé en ce que la branche extérieure du coudage passe sur les arcs des serpentins.

9. Congélateur selon l'une des revendications 5 à 8, caractérisé en ce qu'un premier coudage est réalisé à peu près rectangulairement à la plaque et deux autres coudages en sens inverse vers l'extérieur de façon à obtenir un profil de bord en forme de U avec des branches s'étendant transversalement au plan de la plaque.

10. Congélateur selon l'une des revendications 1 à 9, caractérisé en ce que pour la retenue des serpentins, respectivement deux languettes sont découpées dans la plaque dont la première passe sur le tuyau et dont l'autre recouvre l'extrémité de la première languette.

11. Congélateur, notamment selon l'une des revendications 1 à 10, caractérisé en ce que la plaque présente dans la zone entre deux tronçons tubulaires s'étendant parallèlement l'un à l'autre des découpures s'étendant transversalement aux tronçons tubulaires et parallèlement les unes aux autres et en ce que les barrettes en forme de bande séparées les unes des autres par les découpures sont recourbées du plan de la plaque.

12. Congélateur selon la revendication 11, caractérisé en ce que les barrettes sont recourbées suivant un angle d'environ 45° du plan de la plaque.

13. Congélateur selon la revendication 11 ou 12, caractérisé en ce que seulement l'évaporateur à plaques le plus supérieur présente une plaque avec des barrettes en forme de lamelle recourbées de son plan.

14. Congélateur selon l'une des revendications 1 à 13, caractérisé en ce que les serpentins de tous les évaporateurs à plaques sont reliés par des tronçons tubulaires sensiblement rectilignes qui s'étendent parallèlement les uns aux autres respectivement de la zone d'extrémité d'un côté de plaque à la zone d'extrémité opposée du même côté de la plaque située en dessous.

15. Congélateur selon l'une des revendications 1 à 14, caractérisé en ce que les serpentins de tous les évaporateurs à plaque sont formés par un seul tuyau continu, et en ce qu'ils débouchent dans une extrémité du tuyau continu le tube capillaire et dans l'autre extrémité le tuyau d'aspiration.

16. Congélateur, notamment selon l'une des revendications 1 à 15, caractérisé en ce que le tube capillaire est relié au tuyau d'évaporateur par un assemblage par pression où le tube capillaire est poussé au milieu dans le tuyau d'évaporateur et est aplati des deux côtés du tube capillaire de façon à enserrer celui-ci par des demi-coques en forme de rigole correspondant au profil de celui-ci.

17. Congélateur, notamment selon l'une des revendications 1 à 16, caractérisé en ce que le tuyau d'aspiration est relié au tuyau d'évaporateur par un assemblage par pression selon la revendication 16.

18. Congélateur, notamment selon l'une des revendications 1 à 17, caractérisé en ce qu'il est disposé dans la zone d'extrémité côté aspiration du tuyau d'évaporateur une bouteille collectrice qui est constituée d'un tuyau d'un plus grand diamètre dont l'extrémité est reliée par un assemblage par pression selon la revendication 16 aux tronçons avoisinants du tuyau d'évaporateur.

19. Congélateur selon l'une des revendications 16 à 18, caractérisé en ce que, pour rendre étanche l'assemblage par pression, une colle est introduite dans la zone comprimant les tuyaux.

20. Congélateur selon l'une des revendications 1 à 19, caractérisé en ce que sont disposées dans la paroi arrière du compartiment intérieur des pinces pour retenir les tronçons tubulaires rectilignes s'étendant parallèlement à la paroi arrière.
